# EUROPÄISCHE PATENTSCHRIFT

(11) **EP 2 035 126 B1**
(45) Veröffentlichungstag und Bekanntmachung des Hinweises auf die Patenterteilung: **17.03.2010**
(21) Anmeldenummer: 07764353.4
(22) Anmeldetag: 02.06.2007
(51) Int. Cl.: B01F 3/08, B01F 5/10, B01F 7/00

(54) **HOMOGENISATOR -VORRICHTUNG MIT HORIZONTAL GELAGERTEN ZAHNKRÄNZEN**
HOMOGENIZER DEVICE WITH HORIZONTALLY SUPPORTED SPROCKETS
DISPOSITIF HOMOGÉNÉISATEUR AVEC DES COURONNES DENTÉES LOGÉES HORIZONTALEMENT

(30) Priorität: 03.06.2006 DE 202006008820 U
(43) Veröffentlichungstag der Anmeldung: 18.03.2009
(73) Patentinhaber: FrymaKoruma AG, 4310 Rheinfelden (CH)
(72) Erfinder: LAIS, Sascha, 79541 Lörrach-Haagen (DE)
(74) Vertreter: Kiessling, Christian
(86) Internationale Anmeldenummer: PCT/DE2007/001008
(87) Internationale Veröffentlichungsnummer: WO 2007/140764

(56) Entgegenhaltungen:
- EP-A- 1 712 271
- EP-A1- 0 079 300
- EP-A1- 0 291 820
- EP-A1- 1 147 805
- DE-B1- 1 913 940
- FR-A- 2 364 289

## Beschreibung

Die Erfindung betrifft eine Homogenisator-Vorrichtung zum Dispergieren und/oder Homogenisieren fließfähiger Substanzen, mit einem Behälter mit einer oder mehr Einlassöffnung zum Einleiten der zu homogenisierende Substanzen, der in einem zentralen Bereich seines Bodens eine Behälter-Auslassöffnung zum Zuführen der Substanzen in eine unterhalb des Bodens angeordnete Bearbeitungseinheit aufweist, die zwei unabhängig voneinander drehbar gelagerte, konzentrisch angeordnete, kreisförmig ausgebildete Zahnkränze enthält, die über einen vorgegebenen Zwischenraum voneinander getrennt sind, wobei ein erster Zahnkranz und ein zweiter Zahnkranz in der Bearbeitungseinheit auf jeweils einer Welle angeordnet sind, die senkrecht zur Zentralachse des Behälters für zu homogenisierende Substanzen angeordnet ist, wobei die Zahnkränze als Teil einer kompakt ausgebildeten Bearbeitungseinheit ausgebildet sind, die unmittelbar unterhalb des Bodens des Behälters angeordnet ist.

Vorrichtungen der eingangs genannten Art werden im Stand der Technik verwendet, um zähflüssige Substanzen unter hoher Drehzahl der betreffenden Zahnkränze zu homogenisieren. Die bekannten Vorrichtungen weisen jedoch den Nachteil auf, dass effektiv arbeitende und adaptierbare Bearbeitungseinheiten, die eine an ein vorgegebenes Substanzgemisch angepasste Bearbeitung ermöglichen, groß in den Abmessungen, schwer in der Ausführung und teuer in der Herstellung sind.

Eine Vorrichtung der eingangs genannten Art ist aus FR-A-2 364 289 bekannt.

Aus EP 0 079 300 ist eine Vorrichtung für die ununterbrochene Mischung und Homogenisierung von pulverförmigen Substanzen mit flüssigen Substanzen bekannt, wobei ein Beschickungstrichter für die Zufuhr der pulverförmigen Substanzen in eine Förderschnecke, die vor dem Rotor einer Homogenisierungsturbine endet, vorgesehen ist und die flüssigen Substanzen durch einen Kanal zugeführt werden. Das äußere Ende der Schnecke und die zwischen diesem Ende der Schnecke sowie dem Rotor der Homogenisierungsturbine befindlichen Innenwände des Gehäuses sind dabei so ausgestaltet, dass sie als ein Venturirohr arbeiten, und dass die flüssigen Substanzen unter Druck an der Außenseite der Schnecke zugeführt werden, um einen Leerraum in dem Venturirohr und unmittelbar am Auslass der Schnecke zu erzeugen, so dass ein Feuchtwerden des die Schnecke verlassenden Pulvers verhindert wird.

Aufgabe der Erfindung ist es, eine Homogenisator-Vorrichtung mit einer kompakten Bearbeitungseinheit zu schaffen, die effektiv arbeitet und gleichwohl eine an ein vorgegebenes Substanzgemisch anpassbare Bearbeitung ermöglicht.

Für eine Vorrichtung der eingangs genannten Art wird diese Aufgabe dadurch gelöst, dass der Abstand zwischen den Zahnkränzen über mindestens eine verschiebbar gelagerte Welle einstellbar ist.

Bevorzugte Ausführungsformen der Erfindung sind Gegenstand der Unteransprüche.

Bei der erfindungsgemäßen Vorrichtung wird durch die Merkmalskombination, dass der Abstand zwischen den Zahnkränzen über mindestens eine verschiebbar gelagerte Welle einstellbar ist, erreicht, dass alle Bauteile der Bearbeitungseinheit sehr nahe unterhalb des Bodens des Behälters anbringbar sind, und somit zu homogenisierende Substanzen über eine im Vergleich zum Stand der Technik kürzere Zuführleitung in die Bearbeitungseinheit einleitbar sind und auch über eine im Vergleich zum Stand der Technik kürzere Rückführleitung in den Behälter zurückführbar sind. Dadurch ist insbesondere eine Bearbeitung von sehr kleinen Substanzmengen ermöglicht.

Die erfindungsgemäße Bauweise erlaubt ein direktes Anflanschen eines Antriebsmotors an einer Antriebswelle unter Vermeidung von Getrieben, Riemen o.ä. Dies hat zum eine die Konsequenz einer Reduktion von Bauteilen, Herstellungskosten sowie Wartungskosten. Des weiteren wird durch die direkte Kopplung von Antriebsmotor mit der Antriebswelle die Entstehung unerwünschter Vibrationen gemindert und damit die Laufruhe und der Gleichlauf von Wellen und Rotoren erhöht.

Als weiterer wichtiger Vorteil ist zu nennen, dass mit der Verwendung normaler, massiv ausgeführter Antriebswellen auf technisch komplizierte, verschleißanfällige und damit teuere Koaxialgleitringdichtungen verzichtet werden kann, wie sie bei Konstruktionen mit Zentralwelle/Hohlwelle Verwendung finden, da an deren Stelle normale Gleitringdichtungen treten. Normale Gleitringdichtungen unterliegen dabei vorteilhafterweise einer geringeren Belastung als Koaxialgleitringdichtungen, da letztere einer doppelt so hohen Drehzahl ausgesetzt sind wie die ersteren, was eine höhere Reibung, eine höhere Wärmeentwicklung und damit einen höheren Verschleiß impliziert. Die obigen Ausführungen gelten in gleicher Weise für die Lager von Zentralwelle/Hohlwellen im Vergleich mit normalen, massiv ausgeführten Antriebswellen.

Als weiterer Vorteil der erfindungsgemäßen Vorrichtung ist die geringere Bauhöhe zu nennen im Vergleich zu einer herkömmlichen Vorrichtung, bei der die Antriebswellen eines ersten Zahnkranzes und eines zweiten Zahnkranzes der Bearbeitungseinheit axial in Förderrichtung der die Auslassöffnung verlassenden Substanzen angeordnet sind.

Gemäß einer gängigen bevorzugten Ausführungsform der erfindungsgemäßen Vorrichtung ist vorgesehen, dass unterhalb der Auslassöffnung ein eine Mehrzahl von Blattelementen aufweisender Mischförderflügel zum Mischen der zu homogenisierenden Substanzen mit mindestens einer pulverförmigen Substanz und zum Umlenken des Förderweges des Substanzgemisches um 90° in Richtung auf die dezentriert zur senkrechten Behälterachse angeordnete Bearbeitungseinheit zu vorgesehen ist, wobei die Rotationsachse des Mischförderflügels ebenfalls senkrecht zur Förderrichtung der die Auslassöffnung verlassenden Substanzen angeordnet ist.

Bei der erfindungsgemäßen Vorrichtung dieser gängigen Ausführungsform wird Flüssigkeit aus dem Behälter nach einem Austritt aus einer Auslassöffnung des Behälters mittels des Misch-Förderflügels in diskrete Flüssigkeitsthromben unterteilt, die sukzessive hintereinander hinter dem Misch-Förderflügel sich in Richtung auf die Homogenisierungseinheit zu bewegen.

Im Bereich des Misch-Förderflügels wird der Flüssigkeit Pulver und möglicherweise eine weitere flüssige oder pulverförmige Substanz zugeführt. Das Pulver und die optionale weitere Substanz vermischt sich dabei in einem peripheren Bereich eines Thrombus intensiver mit den Flüssigkeitsteilchen des Thrombus als in einem zentralen Bereich des Flüssigkeitsthrombus, da die Flüssigkeitsteilchen in dem peripheren Bereich eine höhere Bewegungsenergie aufweisen.

Darüber hinaus enthält der Flüssigkeitsthrombus in seinem peripheren Bereich mehr Flüssigkeitsmasse als in seinem zentralen Bereich, so dass es in seinem zentralen Bereich leicht zu Verklumpungen des zugeführten Pulvers führen kann, da hier zum einen nur wenig Flüssigkeitsteilchen vorhanden sind und zum anderen die Bewegungsenergie dieser Flüssigkeitsteilchen so gering ist, dass sie mitunter nicht ausreichend ist, um Pulvercluster aufzulösen.

Bei herkömmlichen Homogenisierungsvorrichtungen können die auf diese Weise in einem zentralen Bereich eines Flüssigkeitsthrombus entstandenen Pulvercluster in einem nachfolgenden Bearbeitungsvorgang in einer Homogenisierungseinheit zu Verstopfungen im Bereich der betreffenden Rotoren führen. Diese Nachteile werden mittels der erfindungsgemäßen Vorrichtung vermieden.

Die Merkmale, das unterhalb der Auslassöffnung ein eine Mehrzahl von Blattelementen aufweisender Mischförderflügel zum Mischen der zu homogenisierenden Substanzen mit mindestens einer pulverförmigen Substanz und zum Umlenken des Förderweges des Substanzgemisches um 90° in Richtung auf die dezentriert zur senkrechten Behälterachse angeordnete Bearbeitungseinheit zu vorgesehen ist, wobei die Rotationsachse des Mischförderflügels ebenfalls senkrecht zur Förderrichtung der die Auslassöffnung verlassenden Substanzen angeordnet ist, bewirken dabei den Effekt, dass mehr Pulver pro Zeiteinheit gegenüber den bekannten Vorrichtungen in ein flüssiges Substanzgemisch eingebracht werden kann. Der gleiche Effekt ist auch dann gegeben, wenn anstelle der flüssigen Substanzen zähflüssige Substanzen Verwendung finden. Dies ist ebenfalls dadurch begründet, dass eine Thrombenbildung weitestgehend vermieden ist.

Die bei vertikaler Wellenlagerung des Misch-Förderflügels entstehenden Thromben würden aufgrund der Geschwindigkeitsverteilung der Teilchen des peripheren Bereichs aufgrund der Zentrifugalkraft einen Druck in Richtung auf die Innenwandung der Förderleitung bewirken, d.h. gegen die Förderrichtung der durch die Einlassstützen zugeführten Pulversubstanzen. Das Zuführen von Pulver wäre dadurch behindert. Bei der erfindungsgemäßen Lagerung des Misch-Förderflügels tritt dieser Nachteil aufgrund der Vermeidung einer Thrombenbildung nicht auf, weil eine Zufuhr von Pulversubstanzen nicht beeinträchtigt wird durch ein internes Geschwindigkeits- und Morphologieprofil eines Thrombus. Stattdessen findet eine verbesserte Durchmischung der betreffenden Substanzen weitestgehend ohne Trombenbildung statt.

Die senkrecht zur Zentralachse des Behälters angeordneten Zahnkränze werden vorzugsweise jeweils von einer horizontal in der Bearbeitungseinheit angeordneten Welle getrieben.

Gemäß einer anderen bevorzugten Ausführungsform der erfindungsgemäßen Vorrichtung ist vorgesehen, dass der zweite Zahnkranz in Richtung seiner zentralen Achse verschiebbar gelagert ist derart, dass er aus einer ersten Position, in der er radial hinter dem ersten Zahnkranz angeordnet ist in eine zweite Position überführbar ist, in der er außerhalb des Förderweges der von dem ersten Zahnkranz geförderten fließfähigen Substanz angeordnet ist.

Gemäß einer weiteren bevorzugten Ausführungsform der erfindungsgemäßen Vorrichtung ist vorgesehen, dass die Substanzen nach Bearbeitung durch die Zahnkränze in eine Behälter-Einlassöffnung im Bereich des Behälterbodens in den Behälter zurückführbar sind. Die Behälter-Einlassöffnung ist dabei vorzugsweise in einem zentralen Bereich des Behälterbodens vorgesehen. Alternativ können die Substanzen nach Bearbeitung durch die Zahnkränze auch in eine Behälter-Einlassöffnung im Bereich der Behälterwand in den Behälter zurückführbar sein.

Die Substanzen werden bei der erfindungsgemäßen Vorrichtung vorzugsweise von einem zentralen Bereich durch den Zwischenraum in einen peripheren Bereich der Zahnkränze geleitet.

Die Wellen der Zahnkränze sind dabei vorzugsweise von getrennten Antriebseinheiten treibbar und können dabei insbesondere vorzugsweise im Gleichlauf oder im Gegenlauf betrieben werden.

Gemäß einer weiteren wichtigen bevorzugten Ausführungsform der erfindungsgemäßen Vorrichtung ist vorgesehen, dass die Zahnkränze koaxial konisch ausgebildet sind.

Mindestens eine der Wellen der erfindungsgemäßen Vorrichtung kann optional aber nicht notwendigerweise als Hohlwelle ausgebildet sein, durch die eine weitere Substanz in die Bearbeitungseinheit einführbar ist.

Im Förderweg der zu homogenisierenden Substanzen ist in der Bearbeitungseinheit vorzugsweise ein Förderflügel aufweisender Inducer vorgesehen, der stromaufwärts der Zahnkränze angeordnet ist. Der Inducer wirkt dabei als Einrichtung, um die zu homogenisierenden Substanzen unter einem regelbaren Druck in Richtung auf die Zahnkränze zu zu fördern. Für den Fall, dass der zweite Zahnkranz in Richtung seiner zentralen Achse verschoben ist derart, dass er aus einer ersten Position, in der er radial hinter dem ersten Zahnkranz angeordnet ist in eine zweite Position überführt ist, in der er außerhalb des Förderweges der von dem ersten Zahnkranz geförderten fließfähigen Substanz angeordnet ist, wirkt der Inducer als Pumpeneinrichtung zum effektiven Fördern der zu homogenisierenden Substanzen.

Im Förderweg der zu homogenisierenden Substanzen ist in der Bearbeitungseinheit der Mischförderflügel vorgesehen, der ebenfalls stromaufwärts der Zahnkränze angeordnet ist. Der Mischfördeflügel erfüllt dabei die Aufgabe, Pulver oder Flüssigkeiten der zu homogenisierenden Substanz in vorgemischter Form beizumischen und zu verhindern, dass beigemischtes Gut auf Grund eines in dem Behälter gegebenenfalls vorherrschenden Unterdruckes in den Behälter hineingesogen wird. Dies hat den Vorteil, dass die Zusatzsubstanzen sehr genau dosiert zugeführt werden können, wobei im Wege einer Durchmischung auch eine Bildung von Agglomeraten verhindert wird. Der Mischförderflügel ist im wesentlichen wie ein herkömmlicher Propeller mit gering angestellten Blattelementen ausgebildet, wobei ein Blattelement in einem Winkel von etwa 5° bis 10° bezüglich einer Rotationsebene geneigt angeordnet ist. Vorzugsweise sind zwei bis fünf Blattelemente vorgesehen. Ein Blattelement deckt dabei vorzugsweise einen Winkelbereich von etwa 30° bis 70°, insbesondere 50° ab. Gemäß einer bevorzugten Ausführungsform mit vier Blattelementen sind dabei jeweils zwei Blattelemente in zueinander unterschiedlichen Rotationsebenen angeordnet.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine bevorzugte Ausführungsform der erfindungsgemäßen Vorrichtung in einer Querschnittsansicht.
- Fig. 2: den Mischförderflügel der erfindungsgemäßen Vorrichtung in einer Draufsicht, von der Ebene der zentralen Achse des Behälters aus in Richtung auf den Inducer zu gesehen.
- Fig. 3: eine schematische Querschnittsansicht einer von dem Mischflügel der erfindungsgemäßen Vorrichtung durchmischten Substanzen-Charge, bei der die Welle des Mischförderflügels senkrecht zur zentralen Achse des Behälters ausgerichtet ist.
- Fig. 4: eine schematische Querschnittsansicht eines Morphologie- und Geschwindigkeitsprofils einer von einem Mischförderflügel einer Vorrichtung gemäß Stand der Technik durchmischten Substanzen-Charge, bei der die Welle des Mischförderflügels koaxial mit der zentralen Achse des Behälters ausgerichtet ist.
- Fig. 5: eine Teilansicht der in Figur 1 dargestellten bevorzugten Ausführungsform der Erfindung in einer Querschnittsansicht, wobei der zweite Zahnkranz des Rotors II radial hinter dem ersten Zahnkranz des Rotors I angeordnet ist.
- Fig. 6: eine Teilansicht der in Figur 1 dargestellten bevorzugten Ausführungsform der Erfindung in einer anderen Querschnittsansicht, wobei der zweite Zahnkranz des Rotors II radial hinter dem ersten Zahnkranz des Rotors I angeordnet ist.

- Fig. 7: eine Teilansicht der in Figur 1 dargestellten bevorzugten Ausführungsform der Erfindung in einer Querschnittsansicht, wobei der zweite Zahnkranz des Rotors II außerhalb des Förderweges der von dem ersten Zahnkranz des Rotors I geförderten fließfähigen Substanz angeordnet ist.
- Fig. 8: eine Teilansicht der in Figur 1 dargestellten bevorzugten Ausführungsform der Erfindung in einer anderen Querschnittsansicht, wobei der zweite Zahnkranz des Rotors II außerhalb des Förderweges der von dem ersten Zahnkranz des Rotors I geförderten fließfähigen Substanz angeordnet ist.

Die in den Figuren 1 bis 8 dargestellte erfindungsgemäße Homogenisator-Vorrichtung 100 zum Dispergieren und/oder Homogenisieren fließfähiger Substanzen enthält einen Behälter 110 mit einer Einlassöffnung zum Einleiten der zu homogenisierende Substanzen, wobei in einem zentralen Bereich des Bodens des Behälters 110 eine Behälter-Auslassöffnung 111 zum Zuführen der Substanzen in eine unterhalb des Bodens angeordnete Bearbeitungseinheit 120 vorgesehen ist.

Die Bearbeitungseinheit 120 enthält zwei unabhängig voneinander drehbar gelagerte, konzentrisch angeordnete, kreisförmig ausgebildete Zahnkränze 130, 140, die über einen vorgegebenen Zwischenraum voneinander getrennt sind, wobei ein erster Zahnkranz 130 und ein zweiter Zahnkranz 140 in der Bearbeitungseinheit 120 auf jeweils einer Welle 131, 141 angeordnet sind, die senkrecht zur Zentralachse des Behälters 110 für zu homogenisierende Substanzen angeordnet ist. Die Zahnkränze 130, 140 sind als Teil der kompakt ausgebildeten Bearbeitungseinheit 120 ausgebildet, die unmittelbar unterhalb des Bodens des Behälters 110 angeordnet ist.

Unterhalb der Auslassöffnung 111 ist ein eine Mehrzahl von Blattelementen aufweisender Mischförderflügel zum Mischen der zu homogenisierenden Substanzen mit mindestens einer pulverförmigen Substanz und zum Umlenken des Förderweges des Substanzgemisches um 90° in Richtung auf die dezentriert zur senkrechten Behälterachse angeordnete Bearbeitungseinheit zu vorgesehen, wobei die Rotationsachse des Mischförderflügels ebenfalls senkrecht zur Förderrichtung der die Auslassöffnung verlassenden Substanzen angeordnet ist.

Der zweite Zahnkranz 140 ist in Richtung seiner zentralen Achse verschiebbar derart gelagert, dass er aus einer ersten Position, in der er radial hinter dem ersten Zahnkranz 130 angeordnet ist in eine zweite Position überführbar ist, in der er außerhalb des Förderweges der von dem ersten Zahnkranz 130 geförderten fließfähigen Substanz angeordnet ist. Die Zahnkränze 130, 140 werden dabei jeweils von einer senkrecht zur Zentralachse des Behälters 110 und horizontal angeordneten Welle 131, 141 getrieben. Die Substanz oder die Substanzen werden dabei von einem zentralen Bereich 150 durch den Zwischenraum in einen peripheren Bereich 160 der Zahnkränze 130, 140 geleitet.

Die Substanzen sind nach Bearbeitung durch die Zahnkränze 130, 140 in eine Behälter-Einlassöffnung 180 im Bereich des Behälterbodens in den Behälter 110 zurückführbar, der in einem zentralen Bereich des Behälterbodens vorgesehen ist.

Die Wellen 131, 141 der Zahnkränze 130, 140 sind von getrennten Antriebseinheiten 190 treibbar, und dabei insbesondere im Gleichlauf oder im Gegenlauf treibbar. Der Abstand zwischen den koaxial konisch ausgebildeten Zahnkränzen 130, 140 ist über mindestens eine verschiebbar gelagerte Welle 131 einstellbar.

Im Förderweg der zu homogenisierenden Substanzen in der Bearbeitungseinheit ist ein Inducer vorgesehen ist, der stromaufwärts der Zahnkränze 130, 140 angeordnet ist. Zusätzlich zu dem Inducer ist im Förderweg der zu homogenisierenden Substanzen in der Bearbeitungseinheit des Weiteren ein Mischförderflügel vorgesehen, der stromaufwärts der Zahnkränze 130, 140 angeordnet ist.

Ein Mischförderflügel ist dabei im Wesentlichen als herkömmlicher Propeller mit gering angestellten Blattelementen ausgebildet, wobei ein Blattelement in einem Winkel von etwa 7° bezüglich einer Rotationsebene geneigt angeordnet ist. Ein Blattelement deckt dabei einen Winkelbereich von etwa 45° ab. Dabei sind jeweils zwei Blattelemente des Mischförderflügels in zueinander unterschiedlichen Rotationsebenen angeordnet.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Homogenisator-Vorrichtung (100) zum Dispergieren und/oder Homogenisieren fließfähiger Substanzen, mit einem Behälter (110) mit einer oder mehr Einlassöffnung zum Einleiten der zu homogenisierende Substanzen, der in einem zentralen Bereich seines Bodens eine Behälter-Auslassöffnung (111) zum Zuführen der Substanzen in eine unterhalb des Bodens angeordnete Bearbeitungseinheit (120) aufweist, die zwei unabhängig voneinander drehbar gelagerte, konzentrisch angeordnete, kreisförmig ausgebildete Zahnkränze (130, 140) enthält, die über einen vorgegebenen Zwischenraum voneinander getrennt sind, wobei ein erster Zahnkranz (130) und ein zweiter Zahnkranz (140) in der Bearbeitungseinheit (120) auf jeweils einer Welle angeordnet sind, die senkrecht zur Zentralachse des Behälters (110) für zu homogenisierende Substanzen angeordnet ist, wobei die Zahnkränze (130, 140) als Teil einer kompakt ausgebildeten Bearbeitungseinheit (120) ausgebildet sind, die unmittelbar unterhalb des Bodens des Behälters (110) angeordnet ist, **dadurch gekennzeichnet, dass** der Abstand zwischen den Zahnkränzen (130; 140) über mindestens eine verschiebbar gelagerte Welle (130'; 140') einstellbar ist.

2. Vorrichtung nach Anspruch 1, **dadurch gekennzeichnet, dass** unterhalb der Auslassöffnung (111) ein eine Mehrzahl von Blattelementen aufweisender Mischförderflügel zum Mischen der zu homogenisierenden Substanzen mit mindestens einer pulverförmigen Substanz und zum Umlenken des Förderweges des Substanzgemisches um 90° in Richtung auf die dezentriert zur senkrechten Behälterachse angeordnete Bearbeitungseinheit zu vorgesehen ist, wobei die Rotationsachse des Mischförderflügels ebenfalls senkrecht zur Förderrichtung der die Auslassöffnung verlassenden Substanzen angeordnet ist.

3. Vorrichtung nach einem der vorhergehenden Ansprüche,
**dadurch gekennzeichnet, dass** die Zahnkränze (130, 140) jeweils von einer horizontal angeordneten Welle (131, 141) getrieben sind.

4. Vorrichtung nach einem der vorhergehenden Ansprüche, **dadurch gekennzeichnet, dass** der zweite Zahnkranz (140) in Richtung der zentralen Achse seiner Antriebswelle verschiebbar gelagert ist derart, dass er aus einer ersten Position, in der er radial hinter dem ersten Zahnkranz (130) angeordnet ist, in eine zweite Position überführbar ist, in der er außerhalb des Förderweges der von dem ersten Zahnkranz (130) geförderten fließfähigen Substanz angeordnet ist.

5. Vorrichtung nach einem der vorhergehenden Ansprüche, **dadurch gekennzeichnet, dass** und die Substanzen nach Bearbeitung durch die Zahnkränze (130, 140) in eine Behälter-Einlassöffnung (180) im Bereich des Behälterbodens in den Behälter (110) zurückführbar sind.

6. Vorrichtung nach Anspruch 5, **dadurch gekennzeichnet, dass** die Behälter-Einlassöffnung (180) in einem zentralen Bereich des Behälterbodens vorgesehen ist.

7. Vorrichtung nach einem der vorhergehenden Ansprüche, **dadurch gekennzeichnet, dass** die Substanzen nach Bearbeitung durch die Zahnkränze (130, 140) in eine Behälter-Einlassöffnung (180) im Bereich der Behälterwand in den Behälter (110) zurückführbar sind.

8. Vorrichtung nach einem der vorhergehenden Ansprüche, **dadurch gekennzeichnet, dass** die Substanzen von einem zentralen Bereich (150) durch den Zwischenraum in einen peripheren Bereich (160) der Zahnkränze (130, 140) geleitet werden

9. Vorrichtung nach einem der vorhergehenden Ansprüche, **dadurch gekennzeichnet, dass** die Wellen (131, 141) der Zahnkränze (130, 140) von getrennten Antriebseinheiten (190) treibbar sind.

10. Vorrichtung nach Anspruch 9, **dadurch gekennzeichnet, dass** die Wellen (131, 141) im Gleichlauf oder im Gegenlauf betreibbar sind.

11. Vorrichtung nach einem der vorhergehenden Ansprüche,
**dadurch gekennzeichnet, dass** die Zahnkränze (130, 140) koaxial konisch ausgebildet sind.

12. Vorrichtung nach einem der vorhergehenden Ansprüche, **dadurch gekennzeichnet, dass** mindestens eine der Wellen (131, 141) als Hohlwelle ausgebildet ist, durch die eine weitere Substanz in die Bearbeitungseinheit (120) einführbar ist.

13. Vorrichtung nach einem der vorhergehenden Ansprüche, **dadurch gekennzeichnet, dass** im Förderweg der zu homogenisierenden Substanzen in der Bearbeitungseinheit ein Förderflügel aufweisender Inducer vorgesehen ist, der stromaufwärts der Zahnkränze angeordnet ist und als Fördereinrichtung wirkt, die die Flüssigkeit unter regelbaren Druck in Richtung der Zahnkränze fördert.

14. Vorrichtung nach einem der vorhergehenden Ansprüche, **dadurch gekennzeichnet, dass** der Mischförderflügel im wesentlichen als herkömmlicher Propeller ausgebildet ist, wobei ein Blattelement in einem Winkel von etwa 5° bis 10° bezüglich einer Rotationsebene der Blattelemente angeordnet ist.

15. Vorrichtung nach Anspruch 14, **dadurch gekennzeichnet, dass** ein Blattelement einen Winkelbereich von etwa 30° bis 70° abdeckt.

16. Vorrichtung nach Anspruch 15, **dadurch gekennzeichnet, dass** ein Blattelement einen Winkelbereich von etwa 50° abdeckt.

17. Vorrichtung nach einem der Ansprüche 14 bis 16, **dadurch gekennzeichnet, dass** zwei bis fünf Blattelemente vorgesehen sind.

18. Vorrichtung nach einem der Anspruch 17, **dadurch gekennzeichnet, dass** vier Blattelemente vorgesehen sind.

19. Vorrichtung nach Anspruch 18, **dadurch gekennzeichnet, dass** jeweils zwei Blattelemente des Mischförderflügels in zueinander unterschiedlichen Rotationsebenen angeordnet sind.

## Claims

1. A homogenizing device (100) for dispersing and/or homogenizing free-flowing substances, comprising a tank (110) having one or more inlet ports for the introduction of the substances to be homogenized, which tank has, in a central region of its floor, a tank outlet (111) for feeding the substances to a processing unit (120) disposed beneath said floor, which processing unit includes two concentric circular gear rings (130, 140) which are mounted for independent rotation and which are separated from each other by a predefined distance, wherein a first gear ring (130) and a second gear ring (140) in said processing unit (120) are each disposed on a respective shaft disposed at right angles to the center axis of said tank (110) for the substances to be homogenized, and said gear rings (130, 140) form part of a compact processing unit (120) disposed directly beneath the floor of said tank (110), **characterized in that** the distance between said gear rings (130; 140) can be adjusted via at least one displaceably mounted shaft (130", 140").

2. The device as defined in claim 1, **characterized in that** beneath the outlet (111), there is provided a transporter/mixer impeller exhibiting a plurality of blade elements for mixing the substances to be homogenized with at least one pulverulent substance and for redirecting the transportation path of the mixture of substances through 90° toward the processing unit disposed out of line with the vertical axis of the tank, and the rotation axis of the transporter/mixer impeller is likewise at right angles to the transportation direction of the substances leaving the outlet.

3. The device as defined in any one of the previous claims, **characterized in that** said gear rings (130, 140) are each driven by a respective horizontal shaft (131, 141).

4. The device as defined in any one of the previous claims, **characterized in that** said second gear ring (140) is mounted for displacement in the direction of the center axis of its drive shaft in such a manner that it can be moved from a first position, in which it is radially in line with the first gear ring (130), to a second position in which it is offset from the transportation path of the free-flowing substance transported by said first gear ring (130).

5. The device as defined in any one of the previous claims, **characterized in that** the substances, following processing thereof by said gear rings (130, 140), can be recycled to said tank (110)through a tank inlet (180) in the region of the tank floor.

6. The device as defined in claim 5, **characterized in that** said tank inlet (180) is situated in a central region of the tank floor.

7. The device as defined in any one of the previous claims, **characterized in that** the substances, following processing thereof by the gear rings (130, 140) can be recycled to said tank (110) through a tank inlet (180) in the region of the tank wall.

8. The device as defined in any one of the previous claims,
**characterized in that** the substances are passed from of a central region (150) through the intermediate space to a peripheral region (160) of said gear rings (130, 140).

9. The device as defined in any one of the previous claims, **characterized in that** said shafts (131, 141) of said gear rings (130, 140) can be driven by separated drive units (190).

10. The device as defined in claim 9, **characterized in that** said shafts (131, 141) are driven in the same or different directions of rotation.

11. The device as defined in any one of the previous claims, **characterized in that** said gear rings (130, 140) are configured coaxially in the shape of cones.

12. The device as defined in any one of the previous claims, **characterized in that** at least one of said shafts (131, 141) is configured as a hollow shaft, through which an additional substance can be introduced into said processing unit (120).

13. The device as defined in any one of the previous claims, **characterized in that**, in the transportation path of the substances to be homogenized in said processing unit, an inducer (170) having a transporter vane is provided, which inducer is disposed upstream of the gear rings and acts as a conveyor that forces the liquid under controllable pressure toward said gear rings.

14. The device as defined in any one of the previous claims, **characterized in that** said transporter/mixer impeller is substantially in the form of a conventional propeller, of which a blade element is disposed at an angle of approximately 5° to 10° to a plane of rotation of the blade elements.

15. The device as defined in claim 14, **characterized in that** a blade element covers an angular range of from approximately 30° to 70°.

16. The device as defined in claim 15, **characterized in that** a blade element covers an angular range of approximately 50°

17. The device as defined in any one of claims 14 to 16, **characterized in that** from two to five blade elements are provided.

18. The device as defined in claim 17, **characterized in that** four blade elements are provided.

19. The device as defined in claim 18, **characterized in that** two of the blade elements of said transporter/mixer impeller rotate in a different plane of rotation from the other two.

## Revendications

1. Dispositif homogénéisateur (100) destiné à disperser et/ou à homogénéiser des substances coulantes, comportant un récipient (110) doté d'une ouverture d'entrée ou plus pour l'introduction des substances à homogénéiser, qui comporte dans une zone centrale de son fond une ouverture de sortie de récipient (111) pour acheminer les substances dans une unité de traitement (120) agencée au-dessous du fond, laquelle contenant deux couronnes dentées circulaires (130, 140) agencées de manière concentrique, logées de manière à pouvoir tourner indépendamment l'une de l'autre, qui sont séparées l'une de l'autre par un espace intermédiaire prédéterminé, une première couronne dentée (130) et une seconde couronne dentée (140) étant agencées sur respectivement un arbre dans l'unité de traitement (120), lequel arbre étant agencé perpendiculairement à l'axe central du récipient (110) pour des substances à homogénéiser, les couronnes dentées (130, 140) étant réalisées en tant que partie d'une unité de traitement compacte (120) agencée juste au-dessous du fond du récipient (110), **caractérisé en ce que** l'écartement entre les couronnes dentées (130, 140) est réglable par l'intermédiaire d'au moins un arbre logé de façon coulissante (130', 140').

2. Dispositif selon la revendication 1, **caractérisé en ce qu'**une ailette de transport et de mélange comportant plusieurs éléments de pale pour mélanger les substances à homogénéiser avec au moins une substance pulvérulente et pour dévier de 90° la direction du trajet de transport du mélange de substances en l'orientant vers l'unité de traitement agencée de manière décentrée par rapport à l'axe vertical du récipient est prévue en-dessous de l'ouverture de sortie (111), l'axe de rotation de l'ailette de transport et de mélange étant également agencé perpendiculairement au sens de transport des substances quittant l'ouverture de sortie.

3. Dispositif selon une des revendications précédentes,
**caractérisé en ce que** les couronnes dentées (130, 140) sont respectivement entraînées par un arbre agencé horizontalement(131, 141).

4. Dispositif selon une des revendications précédentes,
**caractérisé en ce que** la seconde couronne dentée (140) est logée de façon coulissante en direction de l'axe central de son arbre d'entraînement, de telle manière qu'elle peut être transférée, à partir d'une première position dans laquelle elle est agencée radialement derrière la première couronne dentée (130), à une seconde position dans laquelle elle est agencée à l'extérieur du trajet de transport de la substance coulante transportée par la première couronne dentée (130).

5. Dispositif selon une des revendications précédentes,
**caractérisé en ce que** les substances peuvent, après traitement par les couronnes dentées (130, 140), être réacheminées dans le récipient (110) dans une ouverture d'entrée du récipient (180) située dans la zone du fond du récipient.

6. Dispositif selon la revendication 5, **caractérisé en ce que** l'ouverture d'entrée du récipient (180) est prévue dans une zone centrale du fond du récipient.

7. Dispositif selon une des revendications précédentes,
**caractérisé en ce que** les substances peuvent, après traitement par les couronnes dentées (130, 140), être réacheminées dans le récipient (110) dans une ouverture d'entrée du récipient (180) située dans la zone de la paroi du récipient.

8. Dispositif selon une des revendications précédentes,
**caractérisé en ce que** les substances sont amenées, à partir d'une zone centrale (150) à travers l'espace intermédiaire, dans une zone périphérique (160) des couronnes dentées (130, 140).

9. Dispositif selon une des revendications précédentes,
**caractérisé en ce que** les arbres (131, 141) des couronnes dentées (130, 140) sont entraînables par des unités d'entraînement (190) séparées.

10. Dispositif selon la revendication 9, **caractérisé en ce que** les arbres (131, 141) peuvent fonctionner en marche synchrone ou contraire.

11. Dispositif selon une des revendications précédentes,
**caractérisé en ce que** les couronnes dentées (130, 140) sont réalisées sous forme coaxiale conique.

12. Dispositif selon une des revendications précédentes,
**caractérisé en ce qu'**au moins un des arbres (131, 141) est réalisé sous forme d'arbre creux à travers lequel une substance supplémentaire peut être introduite dans l'unité de traitement (120).

13. Dispositif selon une des revendications précédentes,
**caractérisé en ce que** dans l'unité de traitement, dans le trajet de transport des substances à homogénéiser, il est prévu un inducteur comportant une ailette de transport, lequel inducteur est agencé en amont des couronnes dentées et agit en tant qu'appareillage de transport qui transporte le liquide vers les couronnes dentées sous une pression réglable.

14. Dispositif selon une des revendications précédentes,
**caractérisé en ce que** l'ailette de transport et de mélange est réalisée essentiellement en tant qu'hélice usuelle, un élément de pale étant agencé à un angle d'environ 5° à 10° par rapport à un plan de rotation des éléments de pale.

15. Dispositif selon la revendication 14, **caractérisé en ce qu'**un élément de pale couvre un champ angulaire d'environ 30° à 70°.

16. Dispositif selon la revendication 15, **caractérisé en ce qu'**un élément de pale couvre un champ angulaire d'environ 50°.

17. Dispositif selon une des revendications de 14 à 16,
**caractérisé en ce que** deux à cinq éléments de pale sont prévus.

18. Dispositif selon la revendication de 17, **caractérisé en ce que** quatre éléments de pale sont prévus.

19. Dispositif selon la revendication de 18, **caractérisé en ce que** respectivement deux éléments de pale de l'ailette de transport et de mélange sont agencés dans des plans de rotation différents l'un par rapport à l'autre.
